# FASCICULE DE BREVET EUROPEEN

(11) **EP 3 985 453 B1**
(45) Date de publication et mention de la délivrance du brevet: **27.11.2024**
(21) Numéro de dépôt: 20201794.3
(22) Date de dépôt: 14.10.2020
(51) Int. Cl.: G04C 17/00, G04C 10/00

(54) **MÉCANISME D'AFFICHAGE INTERMITTENT POUR PIÈCE D'HORLOGERIE**
INTERMITTIERENDER ANZEIGEMECHANISMUS FÜR UHR
INTERMITTENT DISPLAY DEVICE FOR A TIMEPIECE

(43) Date de publication de la demande: 20.04.2022
(73) Titulaire: The Swatch Group Research and Development Ltd, 2074 Marin (CH)
(72) Inventeur: TORTORA, Pierpasquale, 2000 Neuchâtel (CH); BLATTER, Cédric, 1291 Commugny (CH)
(74) Mandataire: ICB SA

(56) Documents cités:
- EP-A1- 2 343 747
- WO-A1-2012/164545
- CH-A2- 710 521

## Description

### Domaine de l'invention

L'invention concerne un mécanisme d'affichage intermittent pour une pièce d'horlogerie comportant au moins un mobile en mouvement lors du fonctionnement de ladite pièce, ledit mécanisme comportant des moyens d'alimentation en énergie pour l'alimentation d'au moins une source d'émission lumineuse que comporte ledit mécanisme et qui est couplée avec au moins un guide de lumière, et des moyens de commande d'émission lumineuse.

L'invention concerne encore une pièce d'horlogerie, notamment une montre, comportant au moins un mobile en mouvement lors du fonctionnement de cette pièce d'horlogerie, et au moins un tel mécanisme d'affichage intermittent.

L'invention concerne le domaine des mécanisme d'affichage d'horlogerie.

### Arrière-plan de l'invention

L'observation du ciel a inspiré beaucoup de modèles de montres dans le temps. La phase de lune, par exemple, est un mécanisme très apprécié dans les montres mécaniques. D'autres modèles ont fait référence aux constellations, planètes, signes zodiacaux, etc. Les références à l'astronomie se sont donc déclinées sous plusieurs formes dans l'horlogerie, aussi bien sous un aspect purement décoratif que fonctionnel.

Aucun dispositif n'a encore été imaginé pour faire apparaître un phénomène fugitif comme une étoile filante dans une montre. CH 710 521 A2 divulgue une montre mécanique entraînant un élément piézoélectrique pour générer de l'énergie électrique pour alimenter une source de lumière LED.

### Résumé de l'invention

L'invention se propose de créer, dans une montre, un effet visuel particulier, notamment celui d'une étoile filante lumineuse, ou encore d'aurore boréale, avec la mise en oeuvre d'un dispositif autonome entraîné par la mécanique de la montre, et ne nécessitant pas l'apport énergétique d'une pile ou similaire. Cet effet visuel d'étoile filante ou d'aurore boréale est avantageusement obtenu avec un dispositif piézoélectrique.

A cet effet, l'invention concerne un mécanisme d'affichage intermittent pour une pièce d'horlogerie selon la revendication 1.

L'invention concerne encore une pièce d'horlogerie, notamment une montre, comportant au moins un mobile en mouvement lors du fonctionnement de cette pièce d'horlogerie, et au moins un tel mécanisme d'affichage intermittent. Les modes de réalisation préférés sont définis dans les revendications dépendantes 2 à 13.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, un mécanisme d'affichage intermittent pour une pièce d'horlogerie selon l'invention, dans un mode particulier et non limitatif de l'invention, avec un mobile, ici une came, qui déforme un corps flexible, lequel comporte un guide de lumière et un revêtement piézoélectrique flexible; la fibre optique est alignée devant une source d'émission lumineuse constituée par une LED, afin de permettre un couplage optique, cette LED étant connectée électriquement au film piézoélectrique flexible ; le corps flexible est dans une position de contact avec l'extrémité de la came, juste avant leur désolidarisation ; le corps flexible s'étend selon une direction curviligne représentée en trait mixte, et s'éloigne de sa position linéaire de repos représentée en trait interrompu ;
- la figure 2 représente, de façon schématisée, l'analogie bien connue entre les éléments d'un oscillateur mécanique en partie gauche : ressort, masse inertielle, et amortisseur, et ceux d'un oscillateur électrique : condensateur, bobine, résistance, tel que constitué par ce corps flexible piézoélectrique en partie droite de la figure ;
- la figure 3 est un graphique montrant l'évolution de la tension en fonction du temps, lors de l'oscillation du corps flexible après la déformation mécanique imposée par la came et sa libération ;
- la figure 4 représente, de façon similaire à la figure 1, le même mécanisme juste après la libération du corps flexible par la came ; la LED est polarisée directement et peut émettre de la lumière, qui est couplée à l'intérieur de la fibre optique, et sort à l'extrémité libre de celle-ci, dont l'oscillation rapide, combinée avec l'émission simultanée de lumière et la persistance rétinienne de l'observateur, permet de créer l'effet d'une étoile filante ;
- la figure 5 représente, de façon partielle, une variante où le corps flexible est fixé à deux extrémités à la structure, et comporte une zone médiane agencée pour interférer avec le mobile apporteur d'énergie ;
- la figure 6 représente, de façon partielle, une autre variante où l'utilisateur dispose d'un moyen de commande pour déclencher le mouvement d'un percuteur pour frapper le corps flexible, et créer un effet similaire ;
- la figure 7 représente, de façon schématisée, une pièce d'horlogerie, notamment une montre, comportant un mouvement et un mécanisme de sonnerie pour l'actionnement d'une came, par exemple dans un mécanisme de réveil, ou au passage des heures, ou autre, pour frapper le corps flexible, et créer un effet similaire.

### Description détaillée des modes de réalisation préférés

Le phénomène de l'étoile filante est généré par la chute, à travers l'atmosphère, de fragments de matière, circulant dans l'espace, qui se font attirer par la gravitation terrestre. A cause de la haute vitesse et de la friction contre les molécules de l'atmosphère, la matière brûle et se désintègre pendant sa chute, produisant un sillage lumineux dans le ciel. Ces phénomènes se produisent sans cesse autour de la planète, et deviennent bien visibles surtout la nuit. A certaines périodes de l'année, la Terre traverse des régions de l'espace où il existe de plus fortes concentrations de débris, augmentant la fréquence du phénomène.

Toutefois, l'apparition d'une étoile filante reste un événement imprévisible, aléatoire, et par nature éphémère. Il s'agit donc d'un phénomène fascinant et assez rare à observer, au point que la tradition populaire invite à faire un voeu chaque fois qu'il nous arrive d'en observer une. Cet aspect romantique de l'observation d'une étoile filante se marie très bien avec la tradition horlogère, ce qui incite à créer un tel effet dans une montre.

A cet effet, l'invention concerne un dispositif qui permette de générer, périodiquement, ou de manière aléatoire, un effet lumineux instantané et fugitif.

L'invention concerne plus particulièrement un appareil portable, comportant au moins un composant piézoélectrique couplé à une fibre optique, pour déclencher un effet visuel tel qu'un éclair sur une action d'un utilisateur sur un poussoir, ou lors de la réception d'un signal comme un appel téléphonique, ou lors d'un choc programmé ou aléatoire entre le composant piézoélectrique et un autre composant mobile de cet appareil portable.

Plus particulièrement, l'invention concerne ainsi un mécanisme d'affichage intermittent 100 pour une pièce d'horlogerie 1000 comportant au moins un mobile 1 en mouvement lors du fonctionnement de la pièce 1000,

Ce mobile 1 peut être n'importe quel mobile du mouvement : aiguille, bascule, cage de tourbillon, sautoir, ou autre, le choc pouvant être périodique ou apériodique.

Ce mécanisme 100 comporte des moyens d'alimentation en énergie 2, pour l'alimentation d'au moins une source d'émission lumineuse 3, que comporte le mécanisme 100, et qui est couplée avec au moins un guide de lumière 4, et comporte des moyens de commande d'émission lumineuse 5.

Selon l'invention, ces moyens d'alimentation en énergie 2 comportent, ou sont constitués par:
- ou bien une microgénératrice, qui est activée par un organe mobile de commande ou par un barillet de la pièce d'horlogerie, et est agencée pour activer simultanément un mouvement d'un corps flexible 6 au travers d'un moyen d'impulsion ou de percussion,
- ou bien un film ou revêtement piézoélectrique 7 flexible, que porte un corps flexible 6 et qui est enrobé dans une enveloppe 8 isolante électriquement, et qui est agencé pour transformer l'énergie mécanique, apportée par le mobile 1, en énergie électrique et à l'apporter à au moins une source d'émission lumineuse 3.

Dans l'alternative illustrée par les figures, ces moyens de commande d'émission lumineuse 5 comportent au moins un tel corps flexible 6, qui est porteur d'un film ou d'un revêtement piézoélectrique 7 flexible enrobé dans une enveloppe 8 isolante électriquement.

Ce corps flexible 6 est fixé à une structure fixe 9 que comporte le mécanisme 100, et comporte au moins une zone distale 60, qui est en porte-à-faux par rapport à la structure 9.

Cette zone distale 60 est agencée pour interférer mécaniquement, à des instants périodiques ou aléatoires, avec au moins un tel mobile 1 au cours de son mouvement, lors de la course du mobile 1, et pour ainsi s'écarter de sa position de repos, avant de mettre en vibration le corps flexible 6 et le film ou revêtement piézoélectrique 7, lequel constitue des moyens d'alimentation en énergie 2, de façon à transformer l'énergie mécanique apportée par le mobile 1 en énergie électrique et à l'apporter à au moins une source d'émission lumineuse 3.

Plus particulièrement, le corps flexible 6 porte au moins un guide de lumière 4 ou est constitué par au moins un guide de lumière 4. Plus particulièrement encore, au moins un guide de lumière 4 est une fibre optique. Encore plus particulièrement, la fibre optique est revêtue d'un revêtement piézoélectrique 7 flexible, qui est enrobé dans une enveloppe 8 isolante électriquement.

Dans une variante, la fibre optique est agencée pour transmettre la lumière ponctuellement à son extrémité distale. Il est ainsi possible d'obtenir l'effet d'un point lumineux, dont le mouvement rapide est similaire à une étoile filante.

Dans une variante, la fibre optique est agencée pour diffuser de la lumière sur tout ou partie de sa longueur.

Dans une variante, la fibre optique est recouverte de matériau fluorescent de façon à émettre de la lumière de différentes couleurs, couplée à au moins une dite source d'émission lumineuse 3 ultra-violette.

Plus particulièrement, au moins une source d'émission lumineuse 3 est une LED.

Ainsi, en extrayant la lumière sur toute la longueur de la fibre optique, il est possible d'obtenir un effet d'aurore boréale par la combinaison du mouvement et de cette diffusion lumineuse particulière.

Plus particulièrement, le mécanisme 100 comporte un écran semi-transparent ou translucide, pour cacher le corps flexible 6 à l'utilisateur, tout en permettant le passage de la lumière émise par une source d'émission lumineuse 3 et transportée par au moins un guide de lumière 4.

Plus particulièrement, le mécanisme 100 comporte un moyen de commande 11, qui est accessible à l'utilisateur, ou qui est commandé par la pièce d'horlogerie 1000, pour mettre en mouvement au moins un percuteur 12 depuis une position de repos pour percuter au moins un corps flexible 6, et le mécanisme 100 comporte des moyens de rappel élastique 13 pour commander le rappel du percuteur 12 depuis la position de percussion vers sa position de repos. Ce percuteur 12 est notamment, et non limitativement, un organe dédié, destiné à être mû par l'utilisateur, au moyen d'un poussoir ou autre, par exemple à des fins de démonstration.

Un choc provoqué est susceptible de générer un tel effet piézoélectrique, et l'invention est adaptable à d'autres variantes.

L'invention concerne encore une pièce d'horlogerie 1000, notamment une montre, comportant au moins un mobile 1 en mouvement lors du fonctionnement de cette pièce d'horlogerie 1000, et au moins un tel mécanisme d'affichage intermittent 100.

Plus particulièrement, cette pièce d'horlogerie 1000 comporte au moins un percuteur principal 15, qui est mobile depuis une position de repos pour percuter au moins un corps flexible 6, et des moyens de rappel élastique principaux 16 pour commander le rappel du percuteur principal 15 depuis la position de percussion vers sa position de repos.

Plus particulièrement, la pièce d'horlogerie 1000 comporte un moyen de commande principal 14, qui est accessible à l'utilisateur, ou bien qui est commandé par la pièce d'horlogerie 1000, pour mettre en mouvement au moins un percuteur principal 15.

Plus particulièrement, la pièce d'horlogerie 1000 comporte un mouvement d'horlogerie 500 ou un mécanisme de sonnerie ou de réveil 600, pour commander un mouvement d'au moins un percuteur principal 15.

La figure 1 illustre schématiquement les éléments principaux d'un tel dispositif. Une fibre optique 4 et un film piézoélectrique flexible 7 sont assemblés ensemble de manière à constituer un corps flexible 6, qui est un corps solidaire mais flexible. Celui-ci est fixé à une extrémité pour former un levier en porte-à-faux. Le film piézoélectrique est enrobé dans une matière isolante électriquement. A la position du point de sa fixation, la fibre optique 4 est alignée devant une source d'émission lumineuse 3, notamment une LED, afin de permettre un couplage optique. Cette LED 3 est connectée électriquement au film piézoélectrique flexible 7.

En l'absence d'action mécanique, le corps flexible 6 reste dans sa position de repos, représentée en trait interrompu sur la figure 1. Dans sa rotation entraînée par le mouvement de la montre 1000, l'extrémité d'un mobile 1, ici une came, déforme progressivement le corps flexible 6. Cette déformation produit une accumulation de charges sur les surfaces du film piézoélectrique flexible 7 par effet piézoélectrique.

La déformation se poursuit jusqu'au moment où le mobile 1, notamment la came, perd le contact avec le corps flexible 6. Le corps flexible 6 est alors libéré et se met à osciller autour de sa position de repos. Le nombre d'oscillations et la fréquence sont liés aux caractéristiques mécaniques des matériaux utilisés. L'énergie mécanique fournie par le mobile 1 est partiellement transformée en énergie électrique dans le film piézoélectrique flexible 7 par effet piézoélectrique. La figure 2 montre l'analogie bien connue entre les éléments d'un oscillateur mécanique : ressort, masse inertielle, et amortisseur, et ceux d'un oscillateur électrique : condensateur, bobine, résistance, tel que constitué par ce corps flexible 6 piézoélectrique. La déformation mécanique fait apparaître sur les surfaces du film piézoélectrique flexible 7 une différence de potentiel dV, qui est proportionnelle à la déformation qui lui est imposée. La différence de potentiel dV change de signe lorsque le corps flexible 6 passe d'un côté à l'autre de sa position de repos.

Un signal typique d'un corps flexible 6 qui est libre d'osciller après une déformation mécanique est montré sur la figure 3, qui est extraite du document « Measurement techniques for piezoelectric nanogenerators, Joe Briscoe, Nimra Jalali, Peter Woolliams, Mark Stewart, Paul M. Weaver, Markys Cainb and Steve Dunn. DOI: 10.1039/c3ee41889h". On observe qu'en quelques fractions de seconde, la tension aux pôles du corps flexible 6 change plusieurs fois de signe. Dans le dispositif selon l'invention, le film piézoélectrique flexible 7 est directement connecté aux pôles d'une LED qui porte le repère 3, qui électriquement se comporte comme une diode. Pendant l'oscillation, lorsque la LED 3 est polarisée directement et que la tension dépasse la valeur de seuil (2.8 V pour une LED bleue, par exemple) la LED 3 peut émettre de la lumière. La lumière est couplée à l'intérieur de la fibre optique 4, et sort à l'extrémité libre de celle-ci. L'oscillation rapide de la fibre optique 4, combinée avec l'émission simultanée de lumière et la persistance rétinienne de l'observateur, permet de créer l'effet d'une étoile filante, tel qu'illustré en figure 4.

Cet effet est facilement réalisable en utilisant un dispositif piézoélectrique du négoce combiné avec un chip LED bleu du négoce. Le même résultat pourrait être obtenu avec un chip blanc, car celui-ci possède globalement les mêmes caractéristiques électriques que le bleu.

Un autre exemple de l'utilisation de la déformation d'un film piézoélectrique est montré dans une vidéo réalisée par l'université coréenne KAIST, dans laquelle un nano-générateur piézoélectrique est utilisé pour allumer une rangée de plus de cent LEDs bleues, tel que lisible dans l'article "Highly-Efficient, Flexible Piezoelectric PZT Thin Film Nanogenerator on Plastic Substrates" Adv. Mater., 26, 2514, 2014, ou visible en ligne sur le lien « http://www.youtube.com/watch?v=G Fny7Xb9ig ».

En alternative à l'assemblage d'un film piézoélectrique avec une fibre optique, il est possible de recouvrir en surface une fibre optique avec un dépôt de matériau piézoélectrique. Ceci facilite l'assemblage du dispositif, et en même temps réduit la rigidité mécanique de l'élément flexible, pour un gain d'efficacité.

Le corps flexible 6 peut être placé derrière un cadran semi-transparent afin que seul l'effet lumineux soit visible par l'utilisateur.

Dans la variante non limitative illustrée par les figures 1 et 4, le système est enclenché par le mouvement de la came qui constitue le mobile 1. Il est ainsi possible d'envisager la génération de l'effet étoile filante à la demande, de manière périodique ou aléatoire.

Dans l'autre alternative de l'invention, le corps flexible 7 ne comporte pas nécessairement de couche piézoélectrique, même si ce corps flexible 7 peut aussi comporter une couche piézoélectrique comme dans la première alternative. Et les moyens d'alimentation en énergie 2 comportent, ou sont constitués par, une microgénératrice, qui est activée par un poussoir, une couronne, une lunette tournante, ou encore un barillet spécifique, ou via le barillet principal de la montre mécanique, qui fournit l'énergie électrique à la source d'émission lumineuse 3, notamment au moins une LED, et active simultanément le mouvement du corps flexible 6, via par exemple un percuteur 15 mécanique ou similaire.

## Revendications

1. Mécanisme d'affichage intermittent (100) pour une pièce d'horlogerie (1000) comportant au moins un mobile (1) en mouvement lors du fonctionnement de ladite pièce (1000), ledit mécanisme (100) comportant des moyens d'alimentation en énergie (2) pour l'alimentation d'au moins une source d'émission lumineuse (3) que comporte ledit mécanisme (100) et qui est couplée avec au moins un guide de lumière (4), et des moyens de commande d'émission lumineuse (5), lesdits moyens de commande d'émission lumineuse (5) comportant au moins un corps flexible (6), ledit corps flexible (6) portant au moins un dit guide de lumière (4) ou étant constitué par au moins un dit guide de lumière (4), et étant fixé à une structure fixe (9) que comporte ledit mécanisme (100) et comportant au moins une zone distale (60) en porte-à-faux par rapport à ladite structure (9) et qui est agencée pour interférer mécaniquement, à des instants périodiques ou aléatoires, avec au moins un dit mobile (1) lors de la course dudit mobile (1) et s'écarter de sa position de repos avant de mettre en vibration ledit corps flexible (6), lesdits moyens d'alimentation en énergie (2) comportant, ou étant constitués par, - ou bien une microgénératrice activée par un organe mobile de commande ou par un barillet de la pièce d'horlogerie et agencée pour activer simultanément un mouvement dudit corps flexible (6) au travers d'un moyen d'impulsion ou de percussion dudit mobile (1),-ou bien un film ou revêtement piézoélectrique (7) flexible que porte ledit corps flexible (6) et qui est enrobé dans une enveloppe (8) isolante électriquement et qui est agencé pour transformer l'énergie mécanique apportée par ledit mobile (1) en énergie électrique et à l'apporter à au moins une dite source d'émission lumineuse (3).

2. Mécanisme (100) selon la revendication 1, **caractérisé en ce que** au moins un dit guide de lumière (4) est une fibre optique.

3. Mécanisme (100) selon la revendication 2, **caractérisé en ce que** ladite fibre optique est revêtue d'un dit revêtement piézoélectrique (7) flexible enrobé dans une enveloppe (8) isolante électriquement.

4. Mécanisme (100) selon la revendication 2 ou 3, **caractérisé en ce que** ladite fibre optique est agencée pour transmettre la lumière ponctuellement à son extrémité distale.

5. Mécanisme (100) selon la revendication 2 ou 3, **caractérisé en ce que** ladite fibre optique est agencée pour diffuser de la lumière sur tout ou partie de sa longueur.

6. Mécanisme (100) selon la revendication 5, **caractérisé en ce que** ladite fibre optique est recouverte de matériau fluorescent de façon à émettre de la lumière de différentes couleurs, couplée à au moins une dite source d'émission lumineuse (3) ultra-violette.

7. Mécanisme (100) selon l'une des revendications 1 à 6, **caractérisé en ce que** ledit mécanisme (100) comporte un écran semi-transparent ou translucide pour cacher ledit corps flexible (6) à l'utilisateur et permettant le passage de la lumière émise par une dite source d'émission lumineuse (3) et transportée par au moins un dit guide de lumière (4).

8. Mécanisme (100) selon l'une des revendications 1 à 7, **caractérisé en ce que** au moins une dite source d'émission lumineuse (3) est une LED.

9. Mécanisme (100) selon l'une des revendications 1 à 8, **caractérisé en ce que** ledit mécanisme (100) comporte un moyen de commande (11) accessible à l'utilisateur ou commandé par ladite pièce d'horlogerie (1000) pour mettre en mouvement au moins un percuteur (12) depuis une position de repos pour percuter au moins un dit corps flexible (6), et des moyens de rappel élastique (13) pour commander le rappel dudit percuteur (12) depuis la position de percussion vers sa dite position de repos.

10. Pièce d'horlogerie (1000) comportant au moins un mobile (1) en mouvement lors du fonctionnement de ladite pièce (1000), et au moins un dit mécanisme d'affichage intermittent (100) selon l'une des revendications 1 à 9.

11. Pièce d'horlogerie (1000) selon la revendication 10, **caractérisée en ce que** ladite pièce (1000) comporte au moins un percuteur principal (15) mobile depuis une position de repos pour percuter au moins un dit corps flexible (6), et des moyens de rappel élastique principaux (16) pour commander le rappel dudit percuteur principal (15) depuis la position de percussion vers sa dite position de repos.

12. Pièce d'horlogerie (1000) selon la revendication 11, **caractérisée en ce que** ladite pièce (1000) comporte un moyen de commande principal (14) accessible à l'utilisateur ou commandé par ladite pièce d'horlogerie (1000) pour mettre en mouvement au moins un percuteur principal (15).

13. Pièce d'horlogerie (1000) selon la revendication 12, **caractérisée en ce que** ladite pièce (1000) comporte un mouvement d'horlogerie (500) ou un mécanisme de sonnerie ou de réveil (600) pour commander un mouvement au moins un percuteur principal (15).

## Patentansprüche

1. Intermittierender Anzeigemechanismus (100) für ein Teil für die Uhrmacherei (1000), der mindestens einen Drehteil (1) umfasst, der während des Betriebs des Teils (1000) in Bewegung ist, wobei der Mechanismus (100) Stromversorgungsmittel (2) zur Stromversorgung mindestens einer Lichtemissionsquelle (3), die in dem Mechanismus (100) enthalten ist und die mit mindestens einem Lichtleiter (4) gekoppelt ist, und Lichtemissionssteuermittel (5) umfasst,
wobei die Lichtemissionssteuermittel (5) mindestens einen flexiblen Körper (6) umfassen, wobei der flexible Körper (6) mindestens einen Lichtleiter (4) trägt oder aus mindestens einem Lichtleiter (4) besteht und an einer festen Struktur (9) befestigt ist, die in dem Mechanismus (100) enthalten ist und mindestens einen distalen Bereich (60) umfasst, der in Bezug auf die Struktur (9) über diese hinausragt und so angeordnet ist, dass er zu periodischen oder zufälligen Zeitpunkten mechanisch mit mindestens einem Drehteil (1) während der Bewegung des Drehteils (1) interferiert und sich von seiner Ruheposition wegbewegt, bevor die Vibration des flexiblen Körpers (6) beginnt,
wobei die Stromversorgungsmittel (2) entweder
- einen Mikrogenerator, der durch ein bewegliches Steuerorgan oder durch ein Federhaus des teils für die Uhrmacherei aktiviert wird und so angeordnet ist, dass er gleichzeitig eine Bewegung des flexiblen Körpers (6) über ein Impuls- oder Schlagmittel des Drehteils (1) aktiviert,
- oder einen flexiblen piezoelektrischen Film oder eine flexible piezoelektrische Beschichtung (7), der bzw. die von dem flexiblen Körper (6) getragen wird und in einem elektrisch isolierenden Mantel (8) eingebettet und so angeordnet ist, dass er bzw. sie die von dem Drehteil (1) zugeführte mechanische Energie in elektrische Energie umwandelt und sie mindestens einer Lichtemissionsquelle (3) zuführt,
umfassen oder daraus bestehen.

2. Mechanismus (100) nach Anspruch 1, **dadurch gekennzeichnet, dass** mindestens ein Lichtleiter (4) eine optische Faser ist.

3. Mechanismus (100) nach Anspruch 2, **dadurch gekennzeichnet, dass** die optische Faser mit der flexiblen piezoelektrischen Beschichtung (7) beschichtet ist, die in einem elektrisch isolierenden Mantel (8) eingebettet ist.

4. Mechanismus (100) nach Anspruch 2 oder 3, **dadurch gekennzeichnet, dass** die optische Faser so angeordnet ist, dass sie an ihrem distalen Ende Licht punktuell überträgt.

5. Mechanismus (100) nach Anspruch 2 oder 3, **dadurch gekennzeichnet, dass** die optische Faser so angeordnet ist, dass sie Licht entlang ihrer gesamten Länge oder einem Teil davon streut.

6. Mechanismus (100) nach Anspruch 5, **dadurch gekennzeichnet, dass** die optische Faser mit fluoreszierendem Material bedeckt ist, um Licht in unterschiedlichen Farben zu emittieren, und mit mindestens einer Emissionsquelle (3) von ultraviolettem Licht gekoppelt ist.

7. Mechanismus (100) nach einem der Ansprüche 1 bis 6, **dadurch gekennzeichnet, dass** der Mechanismus (100) eine halbtransparente oder durchscheinende Abschirmung umfasst, um den flexiblen Körper (6) vor einem Benutzer zu verbergen und den Durchgang von Licht zu ermöglichen, das von einer Lichtemissionsquelle (3) emittiert und von mindestens einem Lichtleiter (4) transportiert wird.

8. Mechanismus (100) nach einem der Ansprüche 1 bis 7, **dadurch gekennzeichnet, dass** mindestens eine Lichtemissionsquelle (3) eine LED ist.

9. Mechanismus (100) nach einem der Ansprüche 1 bis 8, **dadurch gekennzeichnet, dass** der Mechanismus (100) ein Steuermittel (11), das für einen Benutzer zugänglich ist oder von dem Teil für die Uhrmacherei (1000) gesteuert wird, um mindestens eine Schlagvorrichtung (12) aus einer Ruheposition in Bewegung zu versetzen, um auf mindestens einen flexiblen Körper (6) zu schlagen, und elastische Rückstellmittel (13) umfasst, um die Rückkehr der Schlagvorrichtung (12) aus der Schlagposition in ihre Ruheposition zu steuern.

10. Teil für die Uhrmacherei (1000), die mindestens einen Drehteil (1), der während des Betriebs des Teils (1000) in Bewegung ist, und mindestens einen intermittierenden Anzeigemechanismus (100) nach einem der Ansprüche 1 bis 9 umfasst.

11. Teil für die Uhrmacherei (1000) nach Anspruch 10, **dadurch gekennzeichnet, dass** das Teil (1000) mindestens eine Hauptschlagvorrichtung (15), die aus einer Ruheposition beweglich ist, um auf mindestens einen flexiblen Körper (6) zu schlagen, und elastische Hauptrückstellmittel (16) umfasst, um die Rückkehr der Hauptschlagvorrichtung (15) aus der Schlagposition in ihre Ruheposition zu steuern.

12. Uhr (1000) nach Anspruch 11, **dadurch gekennzeichnet, dass** das Teil (1000) ein Hauptsteuermittel (14) umfasst, das für einen Benutzer zugänglich ist oder von dem Teil für die Uhrmacherei (1000) gesteuert wird, um mindestens eine Hauptschlagvorrichtung (15) in Bewegung zu setzen.

13. Teils für die Uhrmacherei (1000) nach Anspruch 12, **dadurch gekennzeichnet, dass** das Teil (1000) ein Uhrwerk (500) oder einen Schlagwerk- oder Weckmechanismus (600) umfasst, um eine Bewegung mindestens einer Hauptschlagvorrichtung (15) zu steuern.

## Claims

1. Intermittent display mechanism (100) for a timepiece (1000) including at least one mobile component (1) in motion during the operation of said timepiece (1000), said mechanism (100) including energy supply means (2) for supplying at least one light emission source (3) included in said mechanism (100) and which is coupled with at least one light guide (4), and light emission control means (5), said light emission control means (5) including at least one flexible body (6), said flexible body (6) bearing at least one said light guide (4) or consisting of at least one said light guide (4), and being attached to a fixed structure (9) included in said mechanism (100) and including at least one distal zone (60) overhanging with respect to said structure (9) and which is arranged to interfere mechanically, at periodic or random times, with at least one said mobile component (1) during the travel of said mobile component (1) and move away from the rest position thereof before starting the vibration of said flexible body (6), said energy supply means (2) comprising or consisting of, either a microgenerator activated by a mobile control organ or by a barrel of the timepiece and arranged to simultaneously activate a movement of said flexible body (6) via an impulse or percussion means of said mobile component (1), or a flexible piezoelectric film or coating (7) borne by said flexible body (6) and which is coated in an electrically insulating shell (8) and which is arranged to convert the mechanical energy supplied by said mobile component (1) into electrical energy and to supply it to at least one said light emission source (3).

2. Mechanism (100) according to claim 1, **characterised in that** at least one said light guide (4) is an optical fibre.

3. Mechanism (100) according to claim 2, **characterised in that** said optical fibre is coated with a said flexible piezoelectric coating (7) coated in an electrically insulating shell (8).

4. Mechanism (100) according to claim 2 or 3, **characterised in that** said optical fibre is arranged to transmit point-shaped light at the distal end thereof.

5. Mechanism (100) according to claim 2 or 3, **characterised in that** said optical fibre is arranged to diffuse light along all or part of the length thereof.

6. Mechanism (100) according to claim 5, **characterised in that** said optical fibre is covered with fluorescent material so as to emit light of different colours, coupled with at least one said ultraviolet light emission source (3).

7. Mechanism (100) according to one of claims 1 to 6, **characterised in that** said mechanism (100) includes a semi-transparent or translucent screen to conceal the flexible body (6) from the user, and allowing the passage of the light emitted by a said light emission source (3) and transported by at least one said light guide (4).

8. Mechanism (100) according to one of claims 1 to 7, **characterised in that** at least one said light guide (3) is an LED.

9. Mechanism (100) according to one of claims 1 to 8, **characterised in that** said mechanism (100) includes a control means (11) accessible to the user or controlled by said timepiece (1000) to set in motion at least one striker (12) from a rest position to strike at least one said flexible body (6), and elastic return means (13) to control the return of said striker (12) from the percussion position to said rest position thereof.

10. Timepiece (1000) including at least one mobile component (1) in motion during the operation of said timepiece (1000), and at least one said intermittent display mechanism (100) according to one of claims 1 to 9.

11. Timepiece (1000) according to claim 10, **characterised in that** said timepiece (1000) includes at least one main striker (15) able to move from a rest position to strike at least one said flexible body (6), and main elastic return means (16) to control the return of said main striker (15) from the percussion position to said rest position thereof.

12. Timepiece (1000) according to claim 11, **characterised in that** said timepiece (1000) includes a main control means (14) accessible to the user or controlled by said timepiece (1000) to set in motion at least one main striker (15).

13. Timepiece (1000) according to claim 12, **characterised in that** said timepiece (1000) includes a horological movement (500) or a striking or alarm mechanism (600) to control a movement of at least one main striker (15).
